# FASCICULE DE BREVET EUROPEEN

(11) **EP 1 585 669 B1**
(45) Date de publication et mention de la délivrance du brevet: **06.09.2006**
(21) Numéro de dépôt: 03789466.4
(22) Date de dépôt: 13.11.2003
(51) Int. Cl.: B65B 3/04, B65B 43/60

(54) **MACHINE DE REMPLISSAGE D'OUTRES OU ANALOGUES COMPORTANT UN DISPOSITIF DE COMMANDE A CAMES**
MIT EINER NOCKENSTEUERUNG VERSEHENE MASCHINE ZUM FÜLLEN VON SCHLAUCHBEUTELN ODER DERGLEICHEN
MACHINE FOR FILLING BAGS OR THE LIKE COMPRISING A CAM-CONTROLLED DEVICE

(30) Priorité: 09.12.2002 FR 0215538
(43) Date de publication de la demande: 19.10.2005
(73) Titulaire: Flextainer S.A., 57370 Schalbach (FR)
(72) Inventeur: BERTOLOTTI, Ferdinando, IT-26013 Crema (IT); ERB, René, F-57370 Phalsbourg (FR)
(74) Mandataire: Nuss, Laurent
(86) Numéro de dépôt international: PCT/FR2003/003365
(87) Numéro de publication internationale: WO 2004/063012

(56) Documents cités:
- EP-A- 1 145 955
- US-A- 3 112 777
- US-A- 4 171 933
- US-A- 4 283 901

## Description

La présente invention concerne le domaine du conditionnement et de la distribution de liquides, en particulier de liquides alimentaires, dans des petits récipients souples, ces récipients étant munis, à cet effet, de robinets, d'obturateurs tels que bouchons ou tous autres accessoires de distribution ou de soutirage, et a pour objet une machine de remplissage d'outres ou analogues comportant un dispositif de commande à cames.

Actuellement, le conditionnement et la distribution de certaines boissons alimentaires, notamment de vins de table, de jus de fruits ou de lait stérilisé ultra-haute température, s'effectuent au moyen de récipients souples, tels que des outres en matière synthétique, communément connues sous le nom de "bag in box", généralement munies de robinets ou de bouchons fixés sur la bonde de vidange de ces récipients.

Ces outres sont réalisées à partir de films multicouche comportant généralement une couche barrière agencée entre des couches étanches et de protection interne et externe, puis conditionnées à vide dans des cartons de regroupement et acheminées vers leur destination de remplissage. Ce mode de réalisation permet une fabrication rapide des outres, ainsi qu'une bonne maîtrise de qualité.

Les évolutions commerciales récentes tendent à la limitation du nombre des étapes intermédiaires entre la production du liquide et sa commercialisation, dans le but de réduire les frais annexes de main d'oeuvre, de transport de conditionnements vides encombrants et de stockage. A cet effet, il a été proposé de réaliser simultanément la fabrication et le remplissage des outres en un site de production unique, les outres remplies étant ensuite acheminées vers les lieux de vente et/ou de consommation. Une telle organisation du conditionnement et de la distribution nécessite la mise en oeuvre d'installations spécifiques, dans lesquelles la fabrication et le remplissage des outres sont réalisés simultanément.

Ces installations connues permettent donc, a priori, de satisfaire aux nouvelles exigences en matière de conditionnement de produits liquides. Cependant, dans ces installations connues, la machine de remplissage est soumise à des sollicitations très importantes préjudiciables à un fonctionnement fiable à haut régime.

En effet, les machines de remplissage équipant ces installations sont généralement des machines à postes multiples de remplissage individuel des outres, dont chaque poste comporte un ensemble de moyens permettant la prise et l'immobilisation de l'outre, la manipulation de l'obturateur en vue de permettre le remplissage de ladite outre, puis le remplissage de celle-ci, la fermeture de l'outre et son évacuation en vue du conditionnement. Les différentes opérations réalisées par ces machines de remplissage sont toutes commandées et contrôlées par l'intermédiaire d'un dispositif de commande à vérins pneumatiques et de contrôle à détecteurs de position et/ou de fin de course électriques ou électro-optiques.

Il en résulte que le dispositif de commande et de contrôle est particulièrement complexe et que son installation et sa maintenance sont relativement coûteux. En effet, du fait que ces machines réalisent un grand nombre d'opérations unitaires par heure, les vérins les équipant sont soumis à un mode de fonctionnement très exigeant, de sorte que leur remplacement suite à la fatigue doit être envisagé à des délais relativement courts, ce qui entraîne, d'une part, des arrêts machines correspondants et, d'autre part, des surcoûts de production.

En outre, le fonctionnement des machines actuelles entraîne une importante consommation d'énergie, en particulier du fait de la transformation d'énergie électrique nécessaire à la production d'énergie pneumatique, qui n'est pas recyclable, ainsi que pour l'annulation de l'effet des frottements et des inerties des masses de la machine pendant les phases successives d'accélération négative et positive.

Il convient aussi de remarquer que ces machines doivent présenter un fonctionnement de type asynchrone, qui entraîne forcément des durées de cycle relativement longues et donc un rendement relativement faible.

Par ailleurs, US-A-4 283 901 décrit une machine de remplissage d'outres, selon le préambule de la revendication 1.

La présente invention a pour but de pallier les inconvénients des machines de remplissage d'outres connues à ce jour en proposant une machine de remplissage de ce type comportant un dispositif de commande à cames permettant une simplification de la construction, une meilleure fiabilité de fonctionnement et une maintenance simplifiée entraînant des coûts de fabrication de la machine et de production d'outres remplies moins élevés.

A cet effet, la machine de remplissage d'outres ou analogues, en particulier avec des liquides alimentaires, qui est essentiellement constituée par un poste de transfert rotatif autour d'un axe central vertical monté sur un plateau solidaire du châssis de la machine, par des postes multiples de remplissage comportant chacun un moyen de préhension et de maintien de la base d'un obturateur démontable d'une outre et un moyen de manipulation de la partie supérieure dudit obturateur, et par un dispositif de remplissage coopérant avec l'orifice dudit obturateur ouvert suite au démontage de la partie supérieure de ce dernier et alimenté en liquide par une pompe reliée à un réservoir ou analogue, l'ensemble de ces éléments étant géré par un dispositif de commande, caractérisée en ce que le dispositif de commande est un dispositif à cames monté de manière fixe sur la machine, lesdites cames, destinées à l'actionnement des différents éléments de la machine, étant montées concentriquement autour de l'axe central vertical sur un plateau, solidaire du châssis de la machine et disposé sous le poste de transfert rotatif.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue schématique en perspective, partiellement arrachée, d'une machine de remplissage conforme à l'invention ;
la figure 2 est une vue en élévation suivant F de la figure 1, et
les figures 3 et 4 sont des vues en perspective, partiellement arrachées, représentant plus particulièrement le dispositif de commande dans ces différentes applications.

Les figures 1 à 4 des dessins annexés représentent une machine de remplissage d'outres ou analogues, en particulier avec des liquides alimentaires, qui est essentiellement constituée par un poste de transfert 1 rotatif autour d'un axe central vertical 2 monté sur un plateau solidaire du châssis de la machine, par des postes multiples de remplissage 3 comportant chacun un moyen 4 de préhension et de maintien de la base d'un obturateur démontable 5 d'une outre 6 et un moyen 7 de manipulation de la partie supérieure dudit obturateur, et par un dispositif de remplissage 8 coopérant avec l'orifice dudit obturateur 5 ouvert suite au démontage de la partie supérieure de ce dernier et alimenté en liquide par une pompe reliée à un réservoir ou analogue, l'ensemble de ces éléments étant géré par un dispositif de commande.

Conformément à l'invention le dispositif de commande de la machine de remplissage est un dispositif à cames 9 à 14 monté de manière fixe sur la machine. Ces cames 9 à 14, destinées à l'actionnement des différents éléments de la machine, sont montées concentriquement autour de l'axe central vertical 2 sur un plateau 2' solidaire du châssis de la machine et disposé sous le poste de transfert rotatif 1.

En outre, selon une autre caractéristique de l'invention, les cames 9 à 14 sont avantageusement montées de manière réglable angulairement sur le plateau 2' solidaire du châssis de la machine, par coopération avec un support annulaire inférieur correspondant (non représenté) solidaire dudit plateau 2', le maintien en position, après réglage, des cames 9 à 14 étant assuré par l'intermédiaire de vis traversant verticalement lesdites cames et coopérant avec leur support annulaire ou de pinces latérales à serrage par vis. Les supports annulaires des cames 9 à 14 ainsi que les moyens de fixation de ces dernières sur lesdits supports ne sont pas représentés en détail aux dessins annexés, étant de constitution simple, facilement accessible à l'homme du métier.

Ainsi, il est possible de régler de manière précise les différents mouvements des éléments à commander par les cames et plus particulièrement le début et la fin de l'intervention desdites cames.

De cette manière, le fonctionnement de la machine de remplissage peut être garanti avec une grande flexibilité, dans la mesure où le début et la fin de l'exécution des différents mouvements des éléments commandés peut être réglée à loisir, en fonction des exigences spécifiques.

Chaque poste de remplissage 3 est constitué par une tête pivotable 29, montée sur un axe vertical 3', guidé sur le poste de transfert rotatif 1 par l'intermédiaire d'un support fixe 3", monté sur ledit poste 1, ladite tête pivotable 29 étant pourvue d'un pivot d'actionnement excentré 16 coopérant avec un ensemble poussoir 11' - levier coudé 11" - biellette 11''' actionné par une came 11 du dispositif de commande à cames. Le levier coudé 11" est monté de manière pivotante sur le poste de transfert 1 par l'intermédiaire d'un palier 15 et est relié à articulation par ses deux extrémités, respectivement à une extrémité du poussoir 11" opposée à la came 11 et à une extrémité de la biellette 11''', qui est montée à articulation sur le pivot d'actionnement excentré 16 de la tête 29 du poste de remplissage 3.

Le poussoir 11' est guidé sur le poste de transfert 1 par l'intermédiaire d'un manchon 18 solidaire de ce dernier et est muni à son extrémité coopérant avec la came 11 d'une roulette d'appui 17, un ressort 19 monté concentriquement sur le poussoir 11' entre le manchon 18 et un épaulement ou une rondelle d'appui située près de la roulette 17 assurant un contact permanent de cette dernière avec la came 11. Ainsi, au cours de la rotation du poste de transfert 1 avec les postes de remplissage 3, les têtes 29 de ces derniers sont actionnées en pivotement entre deux positions extrêmes qui sont délimitées par le profil de la came 11. Comme décrit ci-après, ces positions correspondent respectivement à celle d'arrachage et de pose de l'obturateur avant et après le remplissage et à celle de remplissage de l'outre.

Le nombre de postes de remplissage 3 est de quatre sur les dessins annexés. Toutefois, ce nombre peut être différent, les cames 9 à 14 devant simplement tenir compte du nombre de postes de remplissage 3, afin de permettre en une rotation des cames autour de l'axe 2 un cycle complet de fonctionnement des postes 3.

Le moyen 4 de préhension et de maintien de la base d'un obturateur démontable 5 d'une outre 6 de chaque poste de remplissage 3 est constitué par un ensemble de pinces gauche 4' et droite 4" à actionnement différé commandées respectivement par des cames 10 et 9 du dispositif de commande à cames, par l'intermédiaire d'ensembles poussoir 10', 9' - levier coudé 10", 9" - biellette 10"', 9"'. Les leviers coudés 10", 9" sont articulés sur le poste de transfert 1 par l'intermédiaire de paliers respectifs 23, 22 et les poussoirs 10", 9" sont guidés sur cedit poste de transfert 1 par l'intermédiaire de manchons 21, 20, lesdits poussoirs étant, en outre, pourvus, d'une part, chacun d'une roulette 27, 26 d'appui sur les cames respectives 10 et 9 et, d'autre part, d'un ressort de compression 25, 24 s'appuyant près de son extrémité portant la roulette d'appui et contre le manchon 21, 20. La liaison articulée entre les pinces gauche 4' et droite 4" et les biellettes 10"', 9''' s'effectue, de manière connue, par l'intermédiaire d'un pivot excentré coopérant avec l'extrémité correspondante de la biellette.

Ainsi, au cours de la rotation du poste de transfert 1, pour le maintien et le positionnement d'une outre 6, l'une des pinces, à savoir la pince gauche 4' est d'abord poussée dans sa position de service et entoure partiellement la partie inférieure de l'obturateur 5 de ladite outre 6 en amenant cet obturateur dans sa position définitive d'enlèvement et de pose dans la partie supérieure, ainsi que de remplissage, puis, au cours de la poursuite de la rotation du poste 1, l'autre pince, à savoir la pince droite 4", est amenée en position de service, dans laquelle elle sert la partie inférieure de l'obturateur 5 contre la pince gauche 4'. Le maintien de la partie inférieure de l'obturateur 5 et donc de l'outre 6 est assuré pendant toute la durée du remplissage et jusqu'au moment de l'évacuation de l'outre 6.

Le moyen 7 de manipulation de la partie supérieure de l'obturateur 5 est constitué par un manchon 28 de préhension de la partie supérieure de l'obturateur 5 monté sur la tête 29 du poste de remplissage 3 avec possibilité de légers déplacements parallèlement à l'axe 3' de support de la tête 29. Ce manchon 28 est monté sur la tête 29 par l'intermédiaire d'un ensemble de guidage à amortissement 30 à 32 (figures 3 et 4) constitué par un axe coulissant 30 chargé par un ressort 31 et par une tige de guidage 32 coopérant avec un guidage correspondant de la tête 29 et maintenant celle-ci contre une rotation autour de l'axe 30.

Le manchon 28 est pourvu d'au moins deux pinces à griffes 28' opposées chargées chacune par un ressort (non représenté) de rappel dans une position de fermeture des griffes. Les pinces à griffes 28' sont destinées à saisir, par l'intermédiaire de leurs griffes, le rebord inférieur de la partie supérieure d'un obturateur 5, afin d'en permettre l'arrachage. Un fonctionnement parfait du manchon 28 peut ainsi être assuré du fait du montage de celui-ci sur la tête 29 avec possibilité de légers déplacements en direction de cette dernière par l'intermédiaire de l'ensemble de guidage à amortissement 30 à 32.

Selon une autre caractéristique de l'invention, l'axe 3' de chaque poste de remplissage 3, qui est guidé sur le support fixe 3" solidaire du poste de transfert 1, traverse ledit poste de transfert 1 et coopère à son extrémité libre opposée à la tête 29 avec une came annulaire 12 de l'ensemble de commande à cames 9 à 14. A cet effet, l'extrémité libre de l'axe 3' est avantageusement pourvue de deux ergots ou roulettes de guidage 3''' s'appuyant de part et d'autre de la came annulaire 12.

Ainsi, lors de la rotation du poste de transfert 1, l'axe 3', qui coopère avec la came 12 par l'intermédiaire de ses ergots ou roulettes 3"', est affecté d'un déplacement vertical montant et descendant, dans lequel il entraîne la tête 29 et donc le manchon 28.

Pour effectuer l'arrachage de la partie supérieure d'un obturateur 5, dans la position de pivotement correspondante de la tête 29 du poste 3, suite à l'actionnement de cette dernière par l'intermédiaire de la came 11, la came 12 actionne ladite tête 29 dans un mouvement de descente ayant pour conséquence d'appliquer le manchon 28 du moyen 7 de manipulation de la partie supérieure de l'obturateur 5, sur ledit obturateur 5 et à réaliser un encliquetage des griffes des pinces à griffes 28' sous le rebord de ladite partie supérieure. Il s'ensuit que, lors de la rotation consécutive du poste de travail 1, la came 12 repousse l'axe 3' de support de la tête 29 en sens contraire et provoque l'arrachage de ladite partie supérieure de l'obturateur, qui reste maintenue dans le manchon 28. L'ensemble de guidage à amortissement 30 à 32 du manchon 28 permet d'assurer avec certitude la prise de la partie supérieure de l'obturateur, tout en évitant un écrasement de celui-ci sous l'effet du mouvement de descente de la tête 29.

Le dispositif de remplissage 8, coopérant avec l'orifice de l'obturateur 5, est monté sur la tête mobile 29 du poste 3 et est déplaçable en pivotement, ensemble avec le moyen 7 de manipulation de la partie supérieure de l'obturateur 5, et se présente sous forme d'un corps creux pouvant être appliqué de manière étanche sur la partie inférieure de l'obturateur 5, ce corps creux étant, d'une part, relié par un raccord 33 à une conduite 34 de liaison à la pompe de remplissage reliée à un réservoir et, d'autre part, pourvu d'un moyen d'obturation du raccord 33 commandé par un vérin pneumatique 35 (figures 1, 2 et 4).

Ainsi, après arrachage de la partie supérieure de l'obturateur 5 au moyen du manchon 28 commandé par la came 12, la tête 29 du poste 3 est pivotée dans la position de remplissage de l'outre 6 par la came 11 et le dispositif de remplissage 8 est appliqué de manière étanche sur la base de l'obturateur 5 dans un mouvement commandé par la came 12.

Une simple détection de cette application par un contact de fin de course intégré au dispositif 8 permet l'actionnement du vérin 35 pendant une durée correspondant au remplissage de l'outre 6. Cette durée peut être parfaitement prédéterminée et contrôlée par une minuterie, qui actionne le vérin 35 à la fermeture, à la fin du remplissage.

Conformément à une caractéristique de l'invention, le poste de transfert 1 est pourvu, au niveau de chaque poste de remplissage 3, d'un moyen 36 de support, d'obturation et d'évacuation des outres 6, qui est essentiellement constitué par un dispositif pivotant 37 de réception des outres coopérant avec une came de commande 14 et par un ensemble 38 d'obturation des outres 6 après remplissage, coopérant avec une came de commande 13 (figures 3 et 4).

Le dispositif pivotant 37 de réception des outres coopérant avec une came de commande 14 se présente sous forme d'une plaque de support pivotante 37' montée à articulation sur le poste de transfert 1 par l'intermédiaire d'un arbre de pivotement 37" et par un bras d'actionnement 37''', solidaire de la plaque de support pivotante 37' et coopérant à son extrémité libre, par l'intermédiaire d'une roulette ou analogue 39, avec la came 14 du dispositif de commande à cames. Ainsi, l'outre 6 peut être déposée à vide et à plat, comme représenté aux figures 1 et 2 des dessins annexés et être saisie et positionnée, puis remplie pour être finalement évacuée, après remplissage et remise en place de l'obturateur, en étant maintenue à plat pendant l'opération de positionnement, ainsi que pendant le remplissage et l'obturation, un pivotement de la plaque 37' s'effectuant après ladite obturation, lorsque le bras d'actionnement 37"' arrive sur le profil correspondant de la came 14. En effet, à ce moment, le bras 37"', dont la longueur est immuable, n'est plus maintenu dans une position permettant à la plaque 37' d'être horizontale, de sorte que ladite plaque pivote dans une position oblique d'évacuation de l'outre 6. Lorsque le bras 37"' rencontre à nouveau un obstacle du profil de la came 14, il est repoussé de telle manière qu'il provoque un pivotement de la plaque 37' vers sa position de service à l'horizontale.

L'ensemble 38 d'obturation des outres 6 après remplissage se présente sous forme d'une platine d'appui 38' logée dans un évidement de forme correspondante de la plaque de support pivotante 37', cette platine 38' étant solidarisée avec un poussoir 38" guidé sous la plaque 37' dans un manchon 40 solidaire de cette dernière et s'appuyant par son extrémité opposée par l'intermédiaire d'une roulette ou analogue 41 sur la came 13 du dispositif de commande à cames, un ressort de compression 42, monté entre le manchon 40 et l'extrémité du poussoir 38" portant la roulette 41, assurant un appui permanent dudit poussoir 38" sur ladite came 13. Grâce à ce mode de réalisation de l'ensemble 38, il est possible d'assurer un maintien de l'outre 6, du côté opposé à l'obturateur 5, pour favoriser la mise en place par pression de la partie supérieure dudit obturateur 5 après le remplissage de l'outre 6, par l'intermédiaire du manchon 28 du moyen de manipulation 7.

De préférence, selon une autre caractéristique de l'invention, le manchon 40 de guidage du poussoir 38" de l'ensemble d'obturation 38 fait partie intégrante du bras d'actionnement 37"', ce dernier étant solidarisé avec ledit manchon 40 de manière excentrée par rapport à l'axe du poussoir 38" (figure 4).

Selon une autre caractéristique de l'invention, l'entraînement de la machine de remplissage est assuré par l'intermédiaire d'un moteur électrique contrôlé au moyen d'un circuit électronique de commande. Ce circuit électronique de commande n'est pas décrit plus en détail et relève d'une technologie connue. Ainsi, l'énergie nécessaire au fonctionnement de la machine est utilisée directement sans nécessité de transformation annexe, comme cela est le cas dans le cas de l'utilisation de moyens d'actionnement pneumatique ou autre, de sorte que le rendement énergétique est plus élevé.

Grâce à l'invention, il est possible de réaliser en un cycle continu et automatique un remplissage d'outres, ce en effectuant l'ensemble des opérations nécessaires par l'intermédiaire d'une commande à cames de fonctionnement particulièrement fiable et ne nécessitant aucun dispositif de détection de position. En outre, cette commande entièrement mécanique permet un fonctionnement synchrone sans risque de déréglage sur un temps de fonctionnement long.

De plus, il est possible d'effectuer sur chaque poste de remplissage 3 toutes les opérations relatives au remplissage d'une outre, de sorte que le rendement de la machine de remplissage peut être considérablement augmenté, lesdites opérations s'effectuant en continu. Il en résulte d'importants gains de productivité.

Par ailleurs, la prévision d'une commande de l'ensemble des opérations quasi exclusivement par l'intermédiaire de cames permet une simplification importante de la construction et du fonctionnement de la machine, ainsi qu'une amélioration de sa fiabilité, en particulier par réduction du temps de maintenance, et donc des frais de maintenance.

De plus, la productivité de la machine peut être améliorée par prise en compte des accélérations positives et négatives des mouvements des différents éléments, afin d'optimiser le fonctionnement de la machine.

Enfin, la disposition des cames conformément à l'invention entraîne une grande compacité de la machine de remplissage tout en évitant des contacts entre les parties mécaniques d'actionnement, éventuellement lubrifiées, et les postes de remplissage, de sorte que des conditions d'hygiène parfaite sont garanties.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Machine de remplissage d'outres ou analogues, en particulier avec des liquides alimentaires, essentiellement constituée par un poste de transfert (1) rotatif autour d'un axe central vertical (2) monté sur un plateau (2') solidaire du châssis de la machine, par des postes multiples de remplissage (3) comportant chacun un moyen (4) de préhension et de maintien de la base d'un obturateur démontable (5) d'une outre (6) et un moyen (7) de manipulation de la partie supérieure dudit obturateur, et par un dispositif de remplissage (8) coopérant avec l'orifice dudit obturateur (5) ouvert suite au démontage de la partie supérieure de ce dernier et alimenté en liquide par une pompe reliée à un réservoir ou analogue, l'ensemble de ces éléments étant géré par un dispositif de commande, **caractérisée en ce que** le dispositif de commande est un dispositif à cames (9 à 14) monté de manière fixe sur la machine, lesdites cames (9 à 14), destinées à l'actionnement des différents éléments de la machine, étant montées concentriquement autour de l'axe central vertical (2) sur un plateau (2'), solidaire du châssis de la machine et disposé sous le poste de transfert rotatif (1).

2. Machine, suivant la revendication 1, **caractérisée en ce que** les cames (9 à 14) sont montées de manière réglable angulairement sur le plateau (2') solidaire du châssis de la machine, par coopération avec un support annulaire inférieur correspondant solidaire dudit plateau (2'), le maintien en position, après réglage, des cames (9 à 14) étant assuré par l'intermédiaire de vis traversant verticalement lesdites cames et coopérant avec leur support annulaire ou de pinces latérales à serrage par vis.

3. Machine, suivant la revendication 1, **caractérisée en ce que** chaque poste de remplissage (3) est constitué par une tête pivotable (29), montée sur un axe vertical (3'), guidé sur le poste de transfert rotatif (1) par l'intermédiaire d'un support fixe (3"), monté sur ledit poste (1), ladite tête pivotable (29) étant pourvue d'un pivot d'actionnement excentré (16) coopérant avec un ensemble poussoir (11') - levier coudé (11") - biellette (11''') actionné par une came (11) du dispositif de commande à cames.

4. Machine, suivant la revendication 3, **caractérisée en ce que** le levier coudé (11") est monté de manière pivotante sur le poste de transfert (1) par l'intermédiaire d'un palier (15) et est relié à articulation par ses deux extrémités, respectivement à une extrémité du poussoir (11") opposée à la came (11) et à une extrémité de la biellette (11'''), qui est montée à articulation sur le pivot d'actionnement excentré (16) de la tête (29) du poste de remplissage (3).

5. Machine, suivant l'une quelconque des revendications 3 et 4, **caractérisée en ce que** le poussoir (11') est guidé sur le poste de transfert (1) par l'intermédiaire d'un manchon (18) solidaire de ce dernier et est muni à son extrémité coopérant avec la came (11) d'une roulette d'appui (17), un ressort (19) monté concentriquement sur le poussoir (11') entre le manchon (18) et un épaulement ou une rondelle d'appui située près de la roulette (17) assurant un contact permanent de cette dernière avec la came (11).

6. Machine, suivant la revendication 1, **caractérisée en ce que** le moyen (4) de préhension et de maintien de la base d'un obturateur démontable (5) d'une outre (6) de chaque poste de remplissage (3) est constitué par un ensemble de pinces gauche (4') et droite (4") à actionnement différé commandées respectivement par des cames (10 et 9) du dispositif de commande à cames, par l'intermédiaire d'ensembles poussoir (10', 9') - levier coudé (10", 9") - biellette (10''', 9''').

7. Machine, suivant la revendication 6, **caractérisée en ce que** les leviers coudés (10", 9") sont articulés sur le poste de transfert (1) par l'intermédiaire de paliers respectifs (23, 22) et les poussoirs (10", 9") sont guidés sur cedit poste de transfert (1) par l'intermédiaire de manchons (21, 20), lesdits poussoirs étant, en outre, pourvus, d'une part, chacun d'une roulette (27, 26) d'appui sur les cames respectives (10 et 9) et, d'autre part, d'un ressort de compression (25, 24) s'appuyant près de son extrémité portant la roulette d'appui et contre le manchon (21, 20).

8. Machine, suivant l'une quelconque des revendications 1 et 3, **caractérisée en ce que** le moyen (7) de manipulation de la partie supérieure de l'obturateur (5) est constitué par un manchon (28) de préhension de la partie supérieure de l'obturateur (5) monté sur la tête (29) du poste de remplissage (3) avec possibilité de légers déplacements parallèlement à l'axe (3') de support de la tête (29).

9. Machine, suivant la revendication 8, **caractérisée en ce que** le manchon (28) est monté sur la tête (29) par l'intermédiaire d'un ensemble de guidage à amortissement (30 à 32) constitué par un axe coulissant (30) chargé par un ressort (31) et par une tige de guidage (32) coopérant avec un guidage correspondant de la tête (29) et maintenant celle-ci contre une rotation autour de l'axe (30).

10. Machine, suivant la revendication 8, **caractérisée en ce que** le manchon (28) est pourvu d'au moins deux pinces à griffes (28') opposées chargées chacune par un ressort de rappel dans une position de fermeture des griffes.

11. Machine, suivant l'une quelconque des revendications 1 et 3, **caractérisée en ce que** l'axe (3') de chaque poste de remplissage (3), qui est guidé sur le support fixe (3") solidaire du poste de transfert (1), traverse ledit poste de transfert (1) et coopère à son extrémité libre opposée à la tête (29) avec une came annulaire (12) de l'ensemble de commande à cames (9 à 14), par l'intermédiaire de deux ergots ou roulettes de guidage (3"') s'appuyant de part et d'autre de la came annulaire (12).

12. Machine, suivant l'une quelconque des revendications 1 et 3, **caractérisée en ce que** le dispositif de remplissage (8), coopérant avec l'orifice de l'obturateur (5), est monté sur la tête mobile (29) du poste (3) et est déplaçable en pivotement, ensemble avec le moyen (7) de manipulation de la partie supérieure de l'obturateur (5), et se présente sous forme d'un corps creux pouvant être appliqué de manière étanche sur la partie inférieure de l'obturateur (5), ce corps creux étant, d'une part, relié par un raccord (33) à une conduite (34) de liaison à la pompe de remplissage reliée à un réservoir et, d'autre part, pourvu d'un moyen d'obturation du raccord (33) commandé par un vérin pneumatique (35).

13. Machine, suivant la revendication 1, **caractérisée en ce que** le poste de transfert (1) est pourvu, au niveau de chaque poste de remplissage (3), d'un moyen (36) de support, d'obturation et d'évacuation des outres (6), qui est essentiellement constitué par un dispositif pivotant (37) de réception des outres coopérant avec une came de commande (14) et par un ensemble (38) d'obturation des outres (6) après remplissage, coopérant avec une came de commande (13).

14. Machine, suivant la revendication 13, **caractérisée en ce que** le dispositif pivotant (37) de réception des outres coopérant avec une came de commande (14) se présente sous forme d'une plaque de support pivotante (37') montée à articulation sur le poste de transfert (1) par l'intermédiaire d'un arbre de pivotement (37") et par un bras d'actionnement (37"'), solidaire de la plaque de support pivotante (37') et coopérant à son extrémité libre, par l'intermédiaire d'une roulette ou analogue (39), avec la came (14) du dispositif de commande à cames.

15. Machine, suivant la revendication 13, **caractérisée en ce que** l'ensemble (38) d'obturation des outres (6) après remplissage se présente sous forme d'une platine d'appui (38') logée dans un évidement de forme correspondante de la plaque de support pivotante (37'), cette platine (38') étant solidarisée avec un poussoir (38") guidé sous la plaque (37') dans un manchon (40) solidaire de cette dernière et s'appuyant par son extrémité opposée par l'intermédiaire d'une roulette ou analogue (41) sur la came (13) du dispositif de commande à cames, un ressort de compression (42), monté entre le manchon (40) et l'extrémité du poussoir (38") portant la roulette (41), assurant un appui permanent dudit poussoir (38") sur ladite came (13).

16. Machine, suivant l'une quelconque des revendications 14 et 15, **caractérisée en ce que** le manchon (40) de guidage du poussoir (38") de l'ensemble d'obturation (38) fait partie intégrante du bras d'actionnement (37"'), ce dernier étant solidarisé avec ledit manchon (40) de manière excentrée par rapport à l'axe du poussoir (38").

17. Machine, suivant la revendication 1, **caractérisée en ce que** son entraînement est assuré par l'intermédiaire d'un moteur électrique contrôlé au moyen d'un circuit électronique de commande.

## Claims

1. Machine for filling bags or the like, in particular with comestible liquids, basically constituted by a transfer station (1) rotatable about a central vertical axle (2) mounted on a plate (2') integral with the frame of the machine, by multiple filling stations (3) each comprising a means (4) for gripping and holding the base of a removable closure (5) of a bag (6) and a means (7) for manipulating the upper portion of said closure, and by a filling device (8) cooperating with the opening of said closure (5) that is open following removal of the upper portion of said closure and supplied with liquid by a pump connected to a reservoir or the like, the assembly of these elements being managed by a control device, **characterised in that** the control device is a device with cams (9 to 14) mounted fixedly on the machine, said cams (9 to 14), adapted for the actuation of the various elements of the machine, being mounted concentrically about the central vertical axle (2) on a plate (2') integral with the frame of the machine and disposed below the rotatable transfer station (1).

2. Machine according to claim 1, **characterised in that** the cams (9 to 14) are mounted angularly adjustably on the plate (2') integral with the frame of the machine, by cooperation with a corresponding lower annular support integral with said plate (2'), the cams (9 to 14) being held in position, after adjustment, by means of screws passing vertically through said cams and cooperating with their annular support or by lateral grippers that grip with screws.

3. Machine according to claim 1, **characterised in that** each filling station (3) is constituted by a pivotable head (29), mounted on a vertical axle (3'), guided on the rotatable transfer station (1) by means of a fixed support (3"), mounted on said station (1), said pivotable head (29) being provided with an eccentric actuating pivot (16) cooperating with an assembly consisting of a pusher (11'), an elbowed lever (11") and a rod (11''') actuated by a cam (11) of the cam control device.

4. Machine according to claim 3, **characterised in that** the elbowed lever (11") is mounted pivotably on the transfer station (1) by means of a bearing (15) and is connected in an articulated manner by its two ends, respectively to one end of the pusher (11") opposite the cam (11) and to one end of the rod (11'''), which is mounted in an articulated manner on the eccentric actuating pivot (16) of the head (29) of the filling station (3).

5. Machine according to any one of claims 3 and 4, **characterised in that** the pusher (11') is guided on the transfer station (1) by means of a sleeve (18) integral therewith and is provided at its end cooperating with the cam (11) with a bearing roller (17), a spring (19) mounted concentrically on the pusher (11') between the sleeve (18) and a shoulder or a bearing ring located near the roller (17) providing permanent contact of said roller with the cam (11).

6. Machine according to claim 1, **characterised in that** the means (4) for gripping and holding the base of a removable closure (5) of a bag (6) of each filling station (3) is constituted by an assembly of left and right pinchers (4', 4") with differential actuation controlled respectively by cams (10 and 9) of the cam control device, by means of assemblies consisting of a pusher (10', 9'), an elbowed lever (10", 9") and a rod (10"', 9''').

7. Machine according to claim 6, **characterised in that** the elbowed levers (10", 9") are articulated to the transfer station (1) by means of respective bearings (23, 22) and the pushers (10", 9") are guided on this transfer station (1) by means of sleeves (21, 20), moreover said pushers each being provided, on the one hand, with a roller (27, 26) for bearing on the respective cams (10 and 9) and, on the other hand, with a compression spring (25, 24) bearing near its end carrying the bearing roller and against the sleeve (21, 20).

8. Machine according to any one of claims 1 and 3, **characterised in that** the means (7) for manipulating the upper portion of the closure (5) is constituted by a sleeve (28) for gripping the upper portion of the closure (5) mounted on the head (29) of the filling station (3) with the possibility of slight movements parallel to the axle (3') for supporting the head (29).

9. Machine according to claim 8, **characterised in that** the sleeve (28) is mounted on the head (29) by means of a shock absorbing guide assembly (30 to 32) constituted by a sliding axle (30) loaded by a spring (31) and by a guide rod (32) cooperating with corresponding guidance of the head (29) and preventing said head from rotating about the axle (30).

10. Machine according to claim 8, **characterised in that** the sleeve (28) is provided with at least two pinchers with opposed claws (28') each loaded by a return spring in a closure position of the claws.

11. Machine according to any one of claims 1 and 3, **characterised in that** the axle (3') of each filling station (3), which is guided on the fixed support (3") integral with the transfer station (1), passes through said transfer station (1) and cooperates at its free end opposite the head (29) with an annular cam (12) of the control assembly with cams (9 to 14), by means of two lugs or guide rollers (3''') bearing on either side of the annular cam (12).

12. Machine according to any one of claims 1 and 3, **characterised in that** the filling device (8), cooperating with the opening of the closure (5), is mounted on the movable head (29) of the station (3) and is pivotably displaceable, together with the means (7) for manipulating the upper portion of the closure (5), and is in the form of a hollow body that can be applied in a sealed manner to the lower portion of the closure (5), this hollow body being on the one hand connected by a connection (33) to a conduit (34) for connecting to the filling pump connected to a reservoir and, on the other hand, provided with a closure means for the connection (33) controlled by a pneumatic actuator (35).

13. Machine according to claim 1, **characterised in that** the transfer station (1) is provided, at each filling station (3), with a means (36) for support, closure and evacuation of the bags (6), which is basically constituted by a pivoting device (37) for receiving the bags cooperating with a control cam (14) and by an assembly (38) for closing the bags (6) after filling, cooperating with a control cam (13).

14. Machine according to claim 13, **characterised in that** the pivoting device (37) for receiving the bags cooperating with a control cam (14) is in the form of a pivoting support plate (37') mounted in an articulated manner on the transfer station (1) by means of a pivoting shaft (37") and by an actuating arm (37'''), integral with the pivoting support plate (37') and cooperating at its free end, by means of a roller or the like (39), with the cam (14) of the cam control device.

15. Machine according to claim 13, **characterised in that** the assembly (38) for closing the bags (6) after filling is in the form of a bearing plate (38') disposed in a shape-mating recess in the pivoting support plate (37'), this plate (38') being integral with a pusher (38") guided below the plate (37') in a sleeve (40) integral therewith and bearing by its opposite end by means of a roller or the like (41) against the cam (13) of the cam control device, a compression spring (42), mounted between the sleeve (40) and the end of the pusher (38") carrying the roller (41), providing permanent bearing of said pusher (38") against said cam (13).

16. Machine according to any one of claims 14 and 15, **characterised in that** the sleeve (40) for guiding the pusher (38") of the closure assembly (38) is an integral part of the actuating arm (37'''), said arm being integral with said sleeve (40) eccentrically relative to the axle of the pusher (38").

17. Machine according to claim 1, **characterised in that** it is driven by means of an electric motor controlled by an electronic control circuit.

## Patentansprüche

1. Maschine zum Füllen von Schlauchbeuteln oder Analogen, insbesondere mit flüssigen Lebensmitteln, im Wesentlichen gebildet durch eine Übergabestation (1), die um eine vertikale Mittelachse (2) drehbar auf einer Platte (2') angebracht ist, die mit dem Maschinengestell verbunden ist, durch mehrere Füllstationen (3), deren jede ein Mittel (4) zum Greifen und Halten der Basis eines entfernbaren Verschlusses (5) eines Schlauchbeutels (6) umfasst und ein Handhabungsmittel (7) für den oberen Teil des Verschlusses und mit einer Vorrichtung zum Füllen (8), die mit der Öffnung des Verschlusses (5) kooperiert, die nach Entfernen des oberen Teils desselben offen ist und durch eine Pumpe, die mit einem Reservoir oder Analogem verbunden ist, mit Flüssigkeit beschickt wird, wobei die Anordnung dieser Elemente durch eine Steuervorrichtung geleitet wird, **dadurch gekennzeichnet, dass** die Steuervorrichtung eine Nockeneinrichtung (9 bis 14) ist, die fest an der Maschine angebracht ist, wobei die Nocken (9 bis 14), die zum Betätigen der verschiedenen Elemente der Maschine vorgesehen sind, konzentrisch um die vertikale Mittelachse (2) auf einer Platte (2') angebracht sind, die mit dem Maschinengestell verbunden ist, und unter der drehbaren Übergabestation (1) angeordnet ist.

2. Maschine nach Anspruch 1, **dadurch gekennzeichnet, dass** die Nocken (9 bis 14) im Winkel verstellbar auf der Platte (2') angebracht sind, die mit dem Maschinengestell verbunden ist, durch Kooperation mit einem entsprechenden unteren ringförmigen Träger, der mit der Platte (2') verbunden ist, wobei nach Einstellung das Halten der Nocken (9 bis 14) in Position mittels Schrauben gewährleistet ist, die die Nocken vertikal durchdringen und mit ihrem ringförmigen Träger oder seitlichen Klemmen mit Schraubbefestigung kooperieren.

3. Maschine nach Anspruch 1, **dadurch gekennzeichnet, dass** jede Füllstation (3) durch einen schwenkbaren Kopf (29) gebildet ist, der auf einer vertikalen Achse (3') angebracht ist, auf der drehbaren Übergabestation (1) mittels eines festen Trägers (3") geführt ist, der auf der Station (1) angebracht ist, wobei der Schwenkkopf (29) mit einem exzentrischen Antriebsgelenk (16) versehen ist, das mit einer Anordnung von Schieber (11') - Kniehebel (11") - Schaltgestänge (11''') kooperiert, das von einem Nocken (11) der Nockensteuerungsvorrichtung betätigt wird.

4. Maschine nach Anspruch 3, **dadurch gekennzeichnet, dass** der Kniehebel (11 ") mittels eines Lagers (15) schwenkbar auf der Übergabestation (1) angebracht ist und mit seinen beiden Enden jeweils mit einem Ende des Schiebers (11 "), der dem Nocken (11) gegenübersteht, und einem Ende des Schaltgestänges (11'''), das gelenkig am exzentrischen Antriebsgelenk (16) des Schwenkkopfes (29) der Füllstation (3) angebracht ist, gelenkig verbunden ist.

5. Maschine nach einem der Ansprüche 3 und 4, **dadurch gekennzeichnet, dass** der Schieber (11') auf der Übergabestation (1) mittels einer Muffe (18) geführt ist, die damit verbunden ist und an ihrem Ende, das mit dem Nocken (11) kooperiert, mit einer anliegenden Laufrolle (17) ausgerüstet ist, einer konzentrisch am Schieber (11') angebrachten Feder (19) zwischen der Muffe (18) und einem Flansch oder einer Unterlegscheibe, die neben der Laufrolle (17) gelegen ist, was einen permanenten Kontakt der Laufrolle mit dem Nocken (11) gewährleistet.

6. Maschine nach Anspruch 1, **dadurch gekennzeichnet, dass** das Mittel (4) zum Greifen und Halten der Basis eines entfernbaren Verschlusses (5) eines Schlauchbeutels (6) jeder Füllstation (3) durch eine Anordnung von linken (4') und rechten (4") Klemmen gebildet ist, die jeweils durch Nocken (10 und 9) gesteuert, mittels Anordnungen von Schieber (10', 9') - Kniehebel (10", 9") - Schaltgestänge (10"', 9''') unterschiedlich zu betätigen sind.

7. Maschine nach Anspruch 6, **dadurch gekennzeichnet, dass** die Kniehebel (10", 9") auf der Übergabestation (1) mittels entsprechender Lager (23, 22) gelenkig angebracht sind und die Schieber (10", 9") auf dieser Übergabestation (1) mittels Muffen (21, 20) geführt sind, wobei die Schieber außerdem einerseits jeder mit einer anliegenden Laufrolle (27, 26) auf entsprechenden Nocken (10 und 9) versehen sind und andererseits mit einer Kompressionsfeder (25, 24), die neben ihren Ende, das die Laufrolle trägt und gegen die Muffe (21, 20) anliegt.

8. Maschine nach einem der Ansprüche 1 und 3, **dadurch gekennzeichnet, dass** das Handhabungsmittel (7) des oberen Teils des Verschlusses (5) durch eine Muffe (28) zum Greifen des oberen Teils des Verschlusses (5) gebildet ist, die am Kopf (29) der Füllstation (3) angebracht ist, mit Möglichkeit zu leichten Verschiebungen parallel zur Trägerachse (3') des Kopfes (29).

9. Maschine nach Anspruch 8, **dadurch gekennzeichnet, dass** die Muffe (28) auf dem Kopf (29) mittels einer Dämpferführungsanordnung (30 bis 32) angebracht ist, die durch eine Verschiebeachse (30) gebildet ist, die durch eine Feder (31) belastet ist und durch einen Führungsstab (32), der mit einer entsprechenden Führung des Kopfes (29) kooperiert und diesen gegen Drehung um die Achse (30) hält.

10. Maschine nach Anspruch 8, **dadurch gekennzeichnet, dass** die Muffe (28) mit mindestens zwei gegenüberliegenden Greifern (28') versehen ist, deren jeder durch eine Rückholfeder in eine Schließposition der Greifer belastet ist.

11. Maschine nach einem der Ansprüche 1 und 3, **dadurch gekennzeichnet, dass** die Achse (3') jeder Füllstation (3), die auf dem festen Träger (3") geführt ist, der mit der Übergabestation (1) verbunden ist, die Übergabestation (1) durchquert und an ihrem freien Ende gegenüber dem Kopf (29) mit einem ringförmigen Nocken (12) der Nockensteuerungsanordnung (9 bis 14) kooperiert, mittels zweier Führungszapfen oder -laufrollen (3'''), die sich an beiden Seiten des ringförmigen Nockens (12) anlegen.

12. Maschine nach einem der Ansprüche 1 und 3, **dadurch gekennzeichnet, dass** die Füllvorrichtung (8), die mit der Verschlussöffnung (5) kooperiert, auf dem mobilen Kopf (29) der Station (3) angebracht ist und schwenkbar verschiebbar ist, zusammen mit dem Handhabungsmittel (7) des oberen Teils des Verschlusses (5), und in Form eines Hohlkörpers vorliegt, der dicht an den unteren Teil des Verschlusses (5) angesetzt werden kann, wobei dieser Hohlkörper einerseits durch ein Anschlussteil (33) mit einer Verbindungsleitung (34) zur Füllpumpe verbunden ist, die mit einem Reservoir verbunden ist und andererseits mit einem Verschlussmittel des Anschlussteils (33) versehen ist, das durch einen pneumatischen Zylinder (35) betätigt ist.

13. Maschine nach Anspruch 1, **dadurch gekennzeichnet, dass** die Übergabestation (1) auf Höhe jeder Füllstation (3) mit einem Mittel (36) zum Halten, Verschließen und Evakuieren von Schlauchbeutein (6) versehen ist, das im Wesentlichen gebildet ist durch eine Schwenkvorrichtung (37) zum Aufnehmen von Schlauchbeuteln, die mit einem Steuernocken (14) kooperiert und mit einer Anordnung (38) zum Verschluss von Schlauchbeuteln (6) nach Füllung, die mit einem Steuernocken (13) kooperiert.

14. Maschine nach Anspruch 13, **dadurch gekennzeichnet, dass** die Schwenkvorrichtung (37) zum Aufnehmen von Schlauchbeuteln, die mit einem Steuernocken (14) kooperiert, in Form einer schwenkbaren Trägerplatte (37') vorliegt, die gelenkig auf der Übergabestation (1) angebracht ist mittels einer Schwenkachse (37") und einem Antriebsarm (37'''), die mit der schwenkbaren Trägerplatte (37') verbunden ist und an ihrem freien Ende mittels einer Laufrolle oder Analogem (39) mit dem Nocken (14) der Nockensteuervorrichtung kooperiert.

15. Maschine nach Anspruch 13, **dadurch gekennzeichnet, dass** die Anordnung (38) zum Verschluss von Schlauchbeuteln (6) nach Füllung in Form einer Stützplatte (38') vorliegt, die in einer Ausnehmung in entsprechender Form der schwenkbaren Trägerplatte (37') gelegen ist, wobei diese Platte (38') mit einem Schieber (38") verbunden ist, der unter der Platte (37') in einer Muffe (40) geführt ist, die damit verbunden ist und sich mit ihrem gegenüberliegenden Ende mittels einer Laufrolle oder Analogem (41) auf dem Nocken (13) der Nockensteuervorrichtung abstützt, wobei eine Kompressionsfeder (42), die zwischen der Muffe (40) und dem Schieberende (38") angebracht ist, die Laufrolle (41) trägt, was eine permanente Anlage des Schiebers (38") auf dem Nocken (13) gewährleistet.

16. Maschine nach einem der Ansprüche 14 und 15, **dadurch gekennzeichnet, dass** die Führungsmuffe (40) des Schiebers (38") der Verschlussanordnung (38) integraler Teil des Antriebsarms (37''') ist, wobei dieser mit der Muffe exzentrisch in Bezug auf die Achse des Schiebers (38") verbunden ist.

17. Maschine nach Anspruch 1, **dadurch gekennzeichnet, dass** ihr Antrieb mittels eines Elektromotors gewährleistet ist, der mit einer elektronischen Steuerschaltung gesteuert ist.
